# EUROPÄISCHE PATENTSCHRIFT

(11) **EP 0 658 680 B1**
(45) Veröffentlichungstag und Bekanntmachung des Hinweises auf die Patenterteilung: **14.01.1998**
(21) Anmeldenummer: 94116162.2
(22) Anmeldetag: 13.10.1994
(51) Int. Cl.: E06B 11/08

(54) **Steuerungsverfahren zum Betreiben einer Drehkreuzanlage**
Controlling method to operate a turnstile arrangement
Procédé de réglage pour effectuer un arrangement de tourniquet

(30) Priorität: 15.12.1993 DE 4342751
(43) Veröffentlichungstag der Anmeldung: 21.06.1995
(73) Patentinhaber: Kaba Gallenschütz GmbH, 77815 Bühl (DE)
(72) Erfinder: Gallenschütz, Thomas, D-77815 Bühl (DE); Vogel, Hermann, D-77830 Bühlertal (DE)
(74) Vertreter: Geitz, Heinrich, Dr.-Ing.

(56) Entgegenhaltungen:
- DE-A- 4 036 878
- DE-C- 2 825 787
- DE-U- 6 937 378

## Beschreibung

Die Erfindung betrifft ein Steuerungsverfahren zum Betreiben einer der Personendurchgangskontrolle dienenden Drehkreuzanlage mit einem um eine anlagenfeste Anlenkachse drehbarem Sperrelement, das unter Einschluß vorzugsweise gleicher Winkel sich von der Anlenkachse forterstreckende Sperrmittel besitzt, die aus ihren normalen Betriebsstellungen in Nichtgebrauchsstellungen bewegbar und im übrigen infolge Drehung des Sperrelements um seine Anlenkachse nacheinander aus einer einen Personendurchgang sperrenden in eine letzteren freigebende Drehstellung betätigbar sind, wobei jeweils beim Fortschalten eines Sperrmittels aus seiner Sperrposition in eine den Personendurchgang freigebende Stellung das in Drehrichtung folgende Sperrmittel in Sperrposition bewegt wird und beim Eintreten eines den Normalbetrieb störenden Ereignisses, wie Stromausfall, zumindest das in Sperrposition stehende Sperrmittel aus einer den Personendurchgang sperrenden Lage in eine den unkontrollierten Durchgang von Personen ermöglichende Nichtgebrauchsstellung bewegbar und dieses Sperrmittel jeweils nach dem Wegfall des genannten Ereignisses in seine normale Betriebsstellung zurückstellbar sowie in dieser Betriebsstellung lösbar verrastbar ist.

Aus der DE-PS 28 25 787 ist bereits eine Drehkreuzanlage für die Durchgangskontrolle von Personen mit einem um eine unter 45° gegenüber einer Lotrechten geneigte Drehachse drehbaren Drehkreuz als Sperrelement bekannt. Das Drehkreuz besitzt drei sich trigonal von einem Lagerteller forterstreckende Sperrarme, die beim Drehen des Drehkreuzes um seine Lagerachse nacheinander in eine im wesentlichen horizontale Sperrlage bzw. den Personendurchgang freigebende Stellungen bewegbar sind. Diese Sperrarme stehen normalerweise unter einem vorbestimmten Winkel zur Drehachse von dem Lagerteller vor, sind an letzterem aber abklappbar angelenkt und mittels lösbarer Verrastungen in ihren normalen Betriebsstellungen gehalten.

Drehkreuzanlagen dieser Art haben sich als Mittel zur Personendurchgangskontrolle bestens bewährt, und zwar insbesondere auch deshalb, weil beispielsweise bei einer Halterung der Sperrarme in ihren normalen Betriebsstellungen, in denen sie durch Drehung des Sperrelementes nacheinander in eine einen Personendurchgang absperrende Sperrposition gelangen, mittels einer elektromagnetischen Verrastung bei Stromausfall oder beabsichtigter Stromabschaltung die in Sperrposition stehenden Sperrarme unter Schwerkraftwirkung in den jeweiligen Personendurchgang freigebende Abklapplagen verschwenken. Im Falle von Betriebsstörungen ist mithin sichergestellt, daß in einem mittels derartiger Drehkreuzanlagen gesicherten Areal etwa im Gefahrenfalle Mitarbeiter nicht eingeschlossen werden, sondern ein derartiges Areal über die dann als Fluchtweg nutzbare Drehkreuzanlage im wesentlichen ungehindert verlassen können.

Unbefriedigend ist indessen, daß nach einem das Abklappen der Sperrelemente bewirkenden Ereignis, wie beispielsweise Stromausfall, es eines umständlichen und zeitaufwendigen Wiedereinrichtens der Drehkreuzanlagen bedarf, indem die zuvor aus ihren Sperrpositionen beim Auftreten des störenden Ereignisses abgeklappten Sperrarme von Hand in ihre normalen Betriebsstellungen zurückgeführt werden müssen. Dies ist besonders lästig dann, wenn beispielsweise ein größeres Betriebsgelände mittels einer Vielzahl derartiger Drehkreuzanlagen gesichert ist.

Eine ganz ähnliche Drehkreuzanlage ist auch aus dem DE-Gebrauchsmuster 69 37 378 vorbekannt, bei der ebenfalls an einer um eine geneigt zur Lotrechten verlaufende Drehachse drehbaren Lagerscheibe drei Sperrarme angeordnet sind, die infolge Drehung der Lagerscheibe nacheinander in eine horizontale Sperrstellung gelangen und in dieser einen Personendurchgang sperren. Auch bei dieser Drehkreuzanlage sind die Sperrarme nach dem Lösen der sie in ihren Normalstellungen haltenden Verrastungen abklappbar mit der Folge, daß beim Auftreten eines derartigen Ereignisses der jeweils in Sperrstellung befindliche Sperrarm unter Schwerkraftwirkung in eine den betreffenden Durchgang freigebende Lage verschwenkt.

Auch bei dieser vorbekannten Drehkreuzanlage ist unbefriedigend, daß bei Wegfall des das Abklappen des jeweils in der Sperrposition stehenden Sperrarmes bewirkenden Ereignisses, also bei Wiederaufnahme des Normalbetriebs, dieser Sperrarm manuell in seine bestimmungsgemäße Lage zurückgeklappt werden muß.

Schließlich ist auch schon aus der DE-OS 40 36 878 eine Drehkreuzanlage bekannt, bei der radial um eine Führungssäule mit vertikaler Drehachse angeordnete Sperrflügel als Sperrmittel vorgesehen und zur Schaffung von Fluchtwegen im Gefahrenfalle wenigstens zwei Sperrflügel jeweils um zur Drehkreuz-Drehachse parallele Achsen verschwenkbar bzw. aus ihren Sperrlagen abklappbar sind. Durch das Abklappen der Sperrflügel wird auch bei dieser Drehkreuzanlage ein unkontrollierter Personendurchgang freigegeben.

Während bei den oben behandelten Drehkreuzanlagen mit in der Sperrposition in einen Personendurchgang vorstehenden Sperrarmen letztere in Abhängigkeit von einem definierten Ereignis selbsttätig in eine den Personendurchgang freigebende Lage abklappen, bedarf es bei der zuletzt behandelten Drehkreuzanlage eines Verschwenkens der abklappbaren Sperrflügel um ihre parallel zur Drehachse des Sperrelements verlaufenden Anlenkachsen und nach Wegfall des genannten Ereignisses müssen die abgeklappten Sperrflügel manuell in ihre bestimmungsgemäßen Normal lagen zurückgeklappt werden. Dies ist umständlich und zeitraubend.

Der Erfindung liegt daher die Aufgabe zugrunde, ein Steuerungsverfahren zu schaffen, bei dem ein aus seiner Sperrstellung in eine Nichtgebrauchsstellung bewegtes Sperrmittel einer Drehkreuzanlage zwangsweise und ohne manuelle Betätigung in seine bestimmungsgemäße Normallage rückgestellt wird. Es soll somit ein Steuerungsverfahren angegeben werden, das ein selbsttätiges Rückkehren der Drehkreuzanlage in den betriebsfähigen Normalzustand ermöglicht.

Gelöst ist diese Aufgabe dadurch, daß bei einer Drehkreuzanlage der im Oberbegriff des Patentanspruchs 1 angegebenen Art das Sperrelement mit einem elektrischen Fortschaltmotor in Antriebsverbindung steht und daß nach Wegfall des die Bewegbarkeit zumindest des in Sperrposition stehenden Sperrmittels in dessen Nichtgebrauchsstellung auslösenden Ereignisses Rückstellkräfte, die in Bezug auf die Anlenkachse des Sperrelements das Rückstellen eines in einer Nichtgebrauchsstellung stehenden Sperrmittels in seine normale Betriebsstellung bewirken, durch Fortschalten des Sperrmittels um wenigstens einen Fortschaltschritt zur Einwirkung auf das in der Nichtgebrauchsstellung stehende Sperrmittel gebracht werden.

Charakteristisch für das erfindungsgemäße Steuerungsverfahren ist somit, daß nach Wegfall eines den Normalbetrieb störenden Ereignisses, welches die Bewegung zumindest des in Sperrposition stehenden Sperrmittels in eine Nichtgebrauchsstellung bewirkt hat,auf ein in seiner Nichtgebrauchslage stehendes Sperrmittel Rückstellkräfte zur Einwirkung gebracht werden und daß dadurch dieses Sperrmittel in seine normale Betriebsstellung zurückgeführt, mithin also die Drehkreuzanlage für die Wiederaufnahme des Normalbetriebes eingerichtet wird.

Hierzu steht das Sperrelement der Drehkreuzanlage mit einem elektrischen Fortschaltmotor in Antriebsverbindung, der nach dem Wegfall des die Bewegbarkeit zumindest des in Sperrposition stehenden Sperrmittels in dessen Nichtgebrauchsstellung auslösenden Ereignisses die das Rückstellen des genannten Sperrmittels in seine normale Betriebsstellung bewirkenden Rückstellkräfte durch Fortschalten des Sperrmittels um wenigstens einen Fortschaltschrtt zur Einwirkung auf das Sperrmittel bringt.

Bei dieser Weiterbildung der Erfindung handelt es sich somit darum, daß die das Rückstellen eines aus seiner normalen Betriebsstellung in eine Nichtgebrauchsstellung bewegten Sperrmittels bewirkenden Rückstellkräfte in Abhängigkeit vom Fortschalten des Sperrelements zur rückstellenden Einwirkung auf das in der Nichtgebrauchslage stehende Sperrmittel gebracht werden.

Bei einer Drehkreuzanlage mit einer gegenüber einer Horizontalen geneigten Drehachse des Sperrelements und in ihren Sperrpositionen zumindest annähernd horizontal stehenden sowie bei Eintritt des die Bewegbarkeit des in Sperrposition stehenden Sperrmittels in eine Nichtgebrauchslage auslösenden Ereignisses unter Schwerkraftwirkung abklappenden Sperrarmen als Sperrmittel kann, gemäß einer anderen Weiterbildung der Erfindung, die Rückstellung eines abgeklappten Sperrmittels unter Schwerkraftwirkung erfolgen, wenn beim Fortschalten des Sperrelements die Anlenkachse dieses Sperrmittels an das Sperrelement einen unteren Bereich ihrer Umlaufbahn beim Drehen des Sperrelements um dessen Drehachse durchläuft. In diesem Drehbereich des Sperrmittels wirken die in dessen Schwerpunkt angreifenden Gewichtskräfte im Sinne einer Rückstellung in eine dem Normalbetrieb entsprechende Position des Sperrmittels.

Mit besonders großer Sicherheit erfolgt die Rückstellung eines in eine Nichtgebrauchsstellung abgeklappten Sperrmittels in seine normale Betriebsstellung, wenn bei einer Drehkreuzanlage mit drei etwa trigonal zur Achse des Sperrelements angeordneten Sperrarmen das Rückstellen beim Fortschalten des Sperrelements um wenigstens zwei aufeinanderfolgende Schaltschritte durchgeführt wird, also der in Abklapplage befindliche Sperrarm mit seinem Anlenkpunkt am Sperrelement den unteren Kulminationsbereich seiner Umlaufbahn durchläuft.

Schließlich sieht eine andere sehr wichtige Ausgestaltung des erfindungsgemäßen Steuerungsverfahrens vor, daß die in ihre Nichtgebrauchsstellungen bewegten Sperrmittel nach Wegfall des diese Bewegbarkeit auslösenden Ereignisses beim Weiterschalten des Sperrelements infolge dabei auftretender und auf diese Sperrmittel wirkender Fliehkräfte in ihre Normalstellungen rückgestellt werden.

Während bei den weiter oben erörterten Weiterbildungen das Rückstellen eines Sperrmittels aus seiner abgeklappten Nichtgebrauchsstellung in die normale Betriebsstellung beim Umlaufen des Sperrelements unter Schwerkraftwirkung durchgeführt wurde, werden bei der zuletzt erörterten Weiterbildung die Rückstellkräfte in Form von Fliehkräften auf die abgeklappten Sperrmittel aufgebracht. Diese Fliehkräfte greifen immer im Schwerpunkt der abgeklappten Sperrmittel an und sind radial zur Rotationsachse gerichtet, haben aber regelmäßig in eine senkrecht zur Abklappachse verlaufende Richtung fallende Komponenten, die rückstellend und im Sinne eines Wiedereinrichtens in den normalen Betriebsstellungen wirken.

Anhand der beigefügten Zeichnung soll nachstehend eine Ausführungsform der Erfindung erläutert werden. In schematischen Ansichten zeigen:
- Fig. 1: mit Blick in Durchgangsrichtung eine Drehkreuzanlage mit einem drei Sperrarme aufweisenden und um eine etwa unter 45° gegenüber einer Horizontalen geneigte Drehachse drehbaren Drehkreuz, dessen einer Sperrarm in einer einen Personendurchgang sperrenden horizontalen Sperrposition steht,
- Fig. 2: die Drehkreuzanlage in einer Seitenansicht mit Blickrichtung gemäß Pfeil II in Fig. 1,
- Fig. 3: die Drehkreuzanlage in einer Ansicht wie in Fig. 1, jedoch mit dem im Normalbetrieb einen Personendurchgang absperrenden Sperrarm in einer nach unten abgeklappten und den Durchgang freigebenden Nichtgebrauchsstellung,
- Fig. 4: eine Seitenansicht der Drehkreuzanlage mit abgeklapptem Sperrarm und Blickrichtung gemäß Pfeil IV in Fig. 3 und
- Fig. 5: in einer vergrößerten Ausschnittansicht aus Fig. 1 die Lagerung eines aus der gezeigten Normalstellung abklappbaren Sperrarms an einem Drehteller, der seinerseits um die geneigte Drehachse drehbar und motorisch antreibbar ist.

Bei der in der Zeichnung dargestellten Drehkreuzanlage 10 ist auf einer Ständersäule 11 eine Antriebseinheit 12 mit einem Drehkreuz 13 aufgenommen, das drei jeweils um 120° zueinander versetzt angeordnete Sperrarme 14 aufweist und um eine gegenüber einer - gedachten - Horizontalen um etwa 45° geneigte Drehachse 15 drehbar an der Antriebseinheit 12 gelagert ist. Die Sperrarme sind ihrerseits um rechtwinklig zur Drehachse des Drehkreuzes verlaufende Anlenkachsen aus ihren insbesondere in Fig. 1 gezeigten Normalstellungen in Nichtgebrauchsstellungen abklappbar an einem Lagerteller 16 angelenkt, der seinerseits mit einem in der Antriebseinheit 12 aufgenommenen - nicht gezeigten - Fortschaltmotor in direkter Antriebsverbindung steht und mithin beim Fortschalten um die genannte Drehachse 15 drehbar ist. Die Sperrarme 14 erstrecken sich trigonal von dem Lagerteller 16 fort, und zwar auf dem Mantel eines gedachten, sich nach der vom Lagerteller wegweisenden Seite öffnenden Kegelmantels liegend.

Im Normalbetrieb steht jeweils einer der drei Sperrarme 14 in einer Horizontalen, in einen Personendurchgang hineinragenden Sperrstellung, während die übrigen beiden Sperrarme 14 aus dem Durchgang in schräg nach unten weisende Lagen verschwenkt sind, wie dies insbesondere die Fig. 1 und 3 zeigen. Wenn eine Person die Drehkreuzanlage 10 betritt, wird der in Sperrstellung stehende Sperrarm infolge Auslösung durch diese Person mittels des Fortschaltmotors durch Drehung des Lagertellers 16 und damit des Drehkreuzes 13 aus seiner Sperrstellung bewegt und mithin der Personendurchgang freigegeben. Gleichzeitig gelangt der in Drehrichtung folgende Sperrarm 14 in eine den Durchgang hinter einer letzteren passierenden Person sperrende Sperrlage.

Bei der gezeigten Drehkreuzanlage 10 mit jeweils um 120° gegeneinander versetzt angeordneten Sperrarmen 14 entspricht einem Drehtakt des Drehkreuzes 13 eine Drehung von 120° und es steht jeweils ein Sperrarm im Normalbetrieb in einer den Personendurchgang sperrenden Sperrposition. Dabei sind, wie unten noch im einzelnen erläutert wird, die am Lagerteller 16 um eine Anlenkachse abklappbaren Sperrarme 14 in den insbesodere aus Fig. 1 ersichtlichen normalen Betriebsstellungen lösbar verrastet und in diesen Verrastungslagen durch Elektromagnete gehalten, was unten in Verbindung mit Fig. 5 noch näher erläutert wird. Wenn nun infolge Stromabschaltung oder Netzausfall die elektromagnetische Halterung der Sperrarme in den genannten Verratungslagen wegfällt, klappt der jeweils in seiner im wesentlichen horizontalen Sperrposition stehende Sperrarm 14 unter Schwerkraftwirkung aus dieser Sperrposition, die der normalen Betriebsstellung entspricht, in eine den zugeordneten Personendurchgang freigebende Nichtgebrauchsstellung ab, wie dies Fig. 3 zeigt. Da angesichts der Darstellung des Drehkreuzes 13 die beiden anderen Sperrarme den Durchgang ebenfalls freigeben, ist nach dem Abklappen des ursprünglich in der Sperrstellung stehenden Sperrarms ein unkontrollierter Personendurchgang möglich.

Nach Wegfall des das Abklappen des jeweils in Sperrposition stehenden Sperrarms auslösenden Ereignisses erfolgt erfindungsgemäß das Wiedereinrichten der Drehkreuzanlage 10 in ihren normalen Betriebszustand dadurch, daß der Fortschaltmotor das Drehkreuz 13 in solcher Weise durch Drehung um die Drehachse 15 weiterschaltet, daß der in Nichtgebrauchsstellung abgeklappte Sperrarm 14 beim Fortschalten unter Schwerkraftwirkung um seine Anlenkachse am Lagerteller 16 in seine normale Betriebsstellung zurückverschwenkt und dort verrastet. Dieses Zurückverschwenken eines abgeklappten Sperrarms in seine normale Betriebsstellung wird in besonders sicherer Weise dann erreicht, wenn bei einem Drehkreuz mit drei unter jeweils 120° gegeneinander versetzt angeordneten Sperrarmen nach Wegfall des das Abklappen eines Sperrarmes auslösenden Ereignisses das Drehkreuz um wenigstens zwei Fortschaltschritte weitergeschaltet wird, so daß die Anlenkachse des aus seiner Nichtgebrauchslage in die normale Gebrauchslage zurückzustellenden Sperrarms 14 am Lagerteller 16 den unteren Kulminationspunkt ihrer Umlaufbahn durchläuft.

In Fig. 5 ist bei Weglassung der übrigen Sperrarme die aus der gezeigten Betriebsstellung in eine Nichtgebrauchsstellung abklappbare Anlenkung eines Sperrarms 14 am Lagerteller 16 der Antriebseinheit 12 veranschaulicht. Dieser Anlenkung dienen rechtwinklig zur Drehachse 15 des Drehkreuzes 13 verlaufende Lagerzapfen 20. Diese Lagerzapfen sind in hier nicht weiter interessierender Weise am Lagerteller 16 aufgenommen, der seinerseits drehfest an einem mit der Antriebswelle des Fortschaltmotors in Antriebsverbindung stehenden Blockkörper 21 befestigt ist. Auf diesen Lagerzapfen ist jeweils eine am Ende des betreffenden Sperrarms 14 angeordnete Lagerzunge 22 schwenkbar aufgenommen. Auf der vom eigentlichen Sperrarm abgewandten Seite vom Lagerzapfen 20 besitzt die jeweilige Lagerzunge eine Riegelschulter 23, die von einer Riegelnase 24 eines Drehriegels 25 hintergriffen wird. Dieser Drehriegel ist um einen parallel zur jeweiligen Anlenkachse des betreffenden Sperrarms an den Lagerteller 16 angeordneten Lagerstift 26 in einer Ausnehmung des drehfest mit dem Lagerteller 16 verbundenen Blockkörpers 21 schwenkbar gelagert, und zwar gegen die Wirkung einer Rückstellfeder 27.

An ihrem vom jeweiligen Lagerstift abgewandten Ende besitzt der zugeordnete Drehriegel 25 eine radial nach außen gerichtete Nase 28, die von einem auf die Drehachse gerichteten Vorsprung 29 eines Schiebers 30 untergriffen ist. Dieser Schieber wird von einem Elektromagneten 31 in seiner in Fig. 5 gezeigten Stellung gehalten.

Bei einem zu einer Betriebsstörung führenden Ereignis wird die Strombeaufschlagung des Elektromagneten 31 unterbrochen mit der Folge, daß eine an dem genannten Schieber 30 angreifende Rückstellfeder 32 den Schieber aus der in Fig. 5 ersichtlichen Halteposition anzieht und dabei den Drehriegel 25 um die von dem Lagerstift 26 gebildete Anlenkachse an dem Blockkörper 21 verschwenkt. Dadurch gelangt die Riegelnase 24 des Drehriegels außer Eingriff mit der Riegelschulter 23 der Lagerzunge 22 und danach verschwenkt der Sperrarm 14 unter der Wirkung seines Eigengewichtes aus seiner horizontalen Sperrlage in eine Vertikalstellung.

Die in Fig. 5 nicht veranschaulichten beiden Sperrarme sind in identischer Weise wie der dargestellte Sperrarm gelagert und in ihren normalen Betriebsstellungen gehalten bzw. aus diesen entriegelbar.

## Patentansprüche

1. Steuerungsverfahren zum Betreiben einer der Personendurchgangskontrolle dienenden Drehkreuzanlage mit einem um eine anlagenfeste Anlenkachse drehbaren Sperrelement, das unter Einschluß vorzugsweise gleicher Winkel sich von der Anlenkachse forterstreckende Sperrmittel besitzt, die aus ihren normalen Betriebsstellungen in Nichtgebrauchsstellungen bewegbar und im übrigen infolge Drehung des Sperrelements um seine Anlenkachse nacheinander aus einer einen Personendurchgang sperrenden in eine letzteren freigebende Drehstellung betätigbar sind, wobei jeweils beim Fortschalten eines Sperrmittels aus seiner Sperrposition in eine den Personendurchgang freigebende Stellung das in Drehrichtung folgende Sperrmittel in Sperrposition bewegt wird und beim Eintreten eines den Normalbetrieb störenden Ereignisses, wie Stromausfall, zumindest das in Sperrposition stehende Sperrmittel aus seiner den Personendurchgang sperrenden Lage in eine den unkontrollierten Durchgang von Personen ermöglichende Nichtgebrauchsstellung bewegbar und dieses Sperrmittel jeweils nach dem Wegfall des genannten Ereignisses in seine normale Betriebsstellung zurückstellbar sowie in dieser Betriebsstellung lösbar verrastbar ist, dadurch gekennzeichnet,
daß das Sperrelement mit einem elektrischen Fortschaltmotor in Antriebsverbindung steht und daß nach Wegfall des die Bewegbarkeit zumindest des in Sperrposition stehenden Sperrmittels in dessen Nichtgebrauchsstellung auslösenden Ereignisses Rückstellkräfte, die in Bezug auf die Anlenkachse des Sperrelements das Rückstellen eines in einer Nichtgebrauchsstellung stehenden Sperrmittels in seine normale Betriebsstellung bewirken, durch Fortschalten des Sperrmittels um wenigstens einen Fortschaltschritt zur Einwirkung auf das in der Nichtgebrauchsstellung stehende Sperrmittel gebracht werden.

2. Steuerungsverfahren nach Anspruch 1, dadurch gekennzeichnet, daß bei einer Drehkreuzanlage mit gegenüber einer Horizontalen geneigter Drehachse des Sperrelements und in ihren Sperrpositionen zumindest annähernd horizontal stehenden sowie bei Eintritt des die Bewegbarkeit der Sperrmittel in eine Nichtgebrauchsstellung bewirkenden Ereignisses unter Schwerkraftwirkung abgeklappten Sperrarmen als Sperrmittel die Rückstellung eines abgeklappten Sperrmittels unter Schwerkraftwirkung erfolgt, wenn die Anlenkachse dieses Sperrmittels an dem Sperrelement einen unteren Bereich ihrer Umlaufbahn beim Drehen des Sperelements um dessen Drehachse durchläuft.

3. Steuerungsverfahren nach Anspruch 2, dadurch gekennzeichnet, daß bei einer Drehkreuzanlage mit drei etwa trigonal zur Drehachse des Sperrelements angeordneten Sperrarmen das Rückstellen eines in eine Nichtgebrauchsstellung abgeklappten Sperrarmes in seine Normalstellung beim Fortschalten des Sperrelements um zwei aufeinanderfolgende Schaltschritte durchgeführt wird.

4. Steuerungsverfahren nach Anspruch 1, dadurch gekennzeichnet, daß die in ihre Nichtgebrauchsstellungen bewegten Sperrmittel nach Wegfall des deren Bewegbarkeit in die Nichtgebrauchsstellungen auslösenden Ereignisses beim Weiterschalten des Sperrelements infolge dabei auftretender und auf diese Sperrmittel wirkender Fliehkräfte in ihre Normalstellungen rückgestellt werden.

## Claims

1. A controlling method for the operation of a turnstile installation serving to check the passage of persons, with a barrier element which is rotatable about a hinge axis fast with the installation and which comprises barrier means which extend forth from the hinged axis at preferably equal angles and which are movable out of their normal operative settings into settings of non-use and for the remainder are actuable one after the other out of a rotary setting which blocks the passage of a person into one freeing that passage in consequence of rotation of the barrier element about its hinge axis, wherein - on each stepping-on of a barrier means out of its barrier position into a setting freeing the passage of a person - the barrier means following in the direction of rotation is moved into the blocking position and - on the occurrence of an event, such as current failure, disturbing the normal operation - at least the barrier means standing in the barrier position is moved out of its position barring the passage of persons into a setting of non-use enabling the unchecked passage of persons and this barrier means is resettable into its normal operative setting after the disappearance of the mentioned event as well as releasably detentable in this operative setting, characterised thereby, that the barrier element stands in driving connection with an electrical stepping motor and that - after disappearance of the event initiating the movability of at least the barrier means, which stands in the barrier position, into its setting of non-use - restoring forces, which cause the resetting of a barrier means standing in a setting of non-use into its normal operative setting with respect to the hinge axis of the barrier element, are brought into effect on the barrier means standing in the setting of non-use by stepping the barrier means forth through at least one forward step.

2. Controlling method according to claim 1, characterised thereby, that in the case of a turnstile installation with a rotational axis of the barrier element inclined to the horizontal and standing at least nearly horizontally in its blocking positions as well as on the occurrence of the event causing the movability of the barrier means into a setting of non¶ use under gravitational effect of tilted-away barrier arms as barrier means, the resetting of a tilted-away barrier means takes place under gravitational effect when the hinge axis of this barrier means runs through a lower region of its circulatory path at the barrier element on the rotation of the barrier element about its axis of rotation.

3. Controlling method according to claim 2, characterised thereby, that in the case of a turnstile installation with three barrier arms arranged about trigonally relative to the rotational axis of the barrier element, the resetting of a barrier arm, which was tilted away into a setting of non-use, into its normal setting is carried out on the switching of the barrier element forward through two successive switching steps.

4. Controlling method according to claim 1, characterised thereby, that the barrier means moved into their settings of non-use are, after the disappearance of the event initiating their movability into the settings of non-use, reset into their normal settings during the stepping-on of the barrier element and in consequence of inertia forces arising in that case and acting in those barrier means.

## Revendications

1. Procédé de commande destiné à exploiter une installation à tourniquet servant de contrôle de passage des personnes, avec un élément de blocage pouvant tourner autour d'un axe d'articulation solidaire de l'installation, élément de blocage qui, selon un angle de préférence égal, possède des organes de blocage s'étendant à partir de l'axe d'articulation, organes de blocage que l'on peut faire passer de leur position normale de marche à des positions de repos, et qui pour le reste, en conséquence d'une rotation de l'élément de blocage autour de son axe d'articulation, peuvent être manoeuvrés successivement, d'une position angulaire qui bloque un passage de personne, à une position angulaire qui libère ce passage, auquel cas, chaque fois qu'un organe de blocage a avancé pas à pas de sa position de blocage pour arriver à une position libérant le passage des personnes, l'organe de blocage suivant dans le sens de la rotation se déplace jusqu'à sa position de blocage, et, dans le cas de l'apparition d'un événement qui perturbe la marche normale, tel qu'une panne de courant, au moins l'organe de blocage se trouvant en position de blocage peut être déplacé d'une position qui bloque le passage des personnes à une position de repos, qui permet le passage non-contrôlé des personnes, cet organe de blocage étant ramené à sa position normale de marche après suppression de l'événement mentionné ci-dessus, et pouvant être encliqueté d'une manière amovible dans cette position de marche, caractérisé en ce que l'élément de blocage est en relation d'entraînement avec un moteur électrique pas à pas, et que, après suppression de l'événement déclenchant la possibilité d'amener au moins l'organe de blocage se trouvant en position de blocage dans sa position de repos, des forces de rappel, qui par rapport à l'axe d'articulation de l'élément de blocage provoque le rappel, dans sa position normale de marche, d'un organe de blocage se trouvant dans une position de repos, sont, sous l'effet de l'avance d'au moins un pas de l'organe pas à pas, mis à même d'agir sur l'organe de blocage se trouvant en position de repos.

2. Procédé de commande selon la revendication 1, caractérisé en ce que, dans une installation à tourniquet comportant un axe de rotation de l'élément de blocage incliné par rapport à l'horizontale, et ayant, en tant qu'organes de blocage, des bras de blocage qui en position de blocage sont au moins approximativement horizontaux, et qui se rabattent sous l'action de la gravité lors de l'apparition d'un événement provoquant la possibilité de passage des organes de blocage à une position de repos, le rappel d'un organe de blocage rabattu s'effectue sous l'action de la force de gravité quand l'axe d'articulation de cet organe de blocage, lors de la rotation de l'élément de blocage autour de son axe de rotation, passe, sur l'élément de blocage, dans une zone inférieure de sa trajectoire.

3. Procédé de commande selon la revendication 2, caractérisé en ce que, dans une installation à tourniquet comportant trois bras de blocage disposés approximativement en triangle par rapport à l'axe de rotation de l'élément de blocage, le rappel, dans sa position normale, d'un bras de blocage rabattu dans sa position de repos, s'effectue par une avance d'au moins deux pas successifs de l'élément de blocage.

4. Procédé de commande selon la revendication 1, caractérisé en ce que les organes de blocage qui passent à leur position de repos sont ramenés à leur position normale après suppression de l'événement ayant déclenché la possibilité de passage à la position de repos, lors de l'avance pas à pas de l'élément de blocage en conséquence des forces centrifuges qui apparaissent à cette occasion et qui agissent sur ces organes de blocage.
